# EUROPÄISCHE PATENTANMELDUNG

(11) **EP 1 310 622 A1**
(43) Veröffentlichungstag der Anmeldung: **14.05.2003**
(21) Anmeldenummer: 02021503.4
(22) Anmeldetag: 26.09.2002
(51) Int. Cl.: E05D 5/02

(54) **Büchse für die Befestigung eines Beschlagteils an einem mit einem vorgesetzen Profilteil versehenen Hohlprofil**

(30) Priorität: 08.11.2001 DE 20118019 U
(71) Anmelder: Dr. Hahn GmbH & Co. KG, D-41189 Mönchengladbach (DE)
(72) Erfinder: Bögel-Pötter, Jürgen, 41849 Wassenberg (DE); Herglotz, Tibor, 52372 Kreuzau (DE)
(74) Vertreter: GROSSE BOCKHORNI SCHUMACHER

(57) **Zusammenfassung**

Eine Büchse (20) für die Befestigung eines Beschlagteils (3) an einem mit einem vorgesetzten Profilteil (10) versehenen Hohlprofil (7) mittels einer das Beschlagteil (3) durchgreifenden Schraube (6). Zwischen dem die Auflagefläche des Beschlagteils (3) bildenden Profilteil (10) und der Wandung (11) des Hohlprofils (7) besteht ein Zwischenraum (12), wobei die Büchse (20) mit einer axialen Anlagefläche vom Hohlprofil in Richtung gegen das Beschlagteil (3) gerichtet anliegt und den Zwischenraum (12) durchgreift. Die Büchse (20) weist zwei Bereiche (21, 22) unterschiedlichen Durchmessers auf, wobei der Bereich (21) kleineren Durchmessers mit einem Außengewinde (23) versehen ist, das zum Eingriff in eine Lochung (24) in dem Hohlprofil (7) geeignet ist. Der Bereich (22) größeren Durchmessers der Büchse (20) ist derart ausgebildet, daß er zur Ausbildung eines Paßsitzes in zumindest einer Lochung (16, 17) in dem vorgesetzten Profilteil (10) geeignet ist.

## Beschreibung

Die Erfindung bezieht sich auf eine Büchse der dem Oberbegriff des Anspruchs 1 entsprechenden Art.

In zunehmendem Umfang werden für Türen und Fenster Zargen aus einem Hohlprofil aus Kunststoff verwendet, in welches ein Metallprofil zur Verstärkung eingesetzt ist. Dabei handelt es sich um sogenannte Mehrkammerprofile, die sich aufgrund der der Armierung vorgelagerten Kammern durch sehr gute Wärmedämmeigenschaften auszeichnen.

Die Festlegung eines Beschlagteils mittels einer Schraube kann nicht an dem vorgesetzten Profil erfolgen, weil sonst die erheblichen durch das Beschlagteil übertragenen Kräfte von dem Kunststoffprofil aufgenommen werden müßten, wozu diese jedoch nicht geeignet sind. Die Festlegung erfolgt daher durch Verschraubung mit dem zur Anlagefläche des Beschlagteils entfernten Metallprofil.

Bei diesem Profilaufbau müßten die dem Metallprofil vorgelagerten Hohlkammern im Bereich der Bandbefestigung durch geeignete Materialien (Holz, Kunststoff, Metall etc.) ausgefüttert werden, damit sich die Hohlkammern beim Verschrauben nicht verformen. Dieses Ausfüttern wird erfahrunggemäß nicht vorgenommen, weil die Kunststoffprofile innen nicht kalibriert werden können und daher maßlich sehr starke Schwankungen aufweisen, die ein ständiges Anpassen solcher Futterstücke erforderlich machen würden.

Aus der nicht vorveröffentlichten deutschen Gebrauchsmusteranmeldung 290 18 984.0 ist eine gattungsgemäße Büchse bekannt, die ein Außengewinde aufweist, das sich über die beiden Bereiche unterschiedlichen Durchmessers erstreckt. Das Außengewinde des Bereichs kleineren Durchmessers greift im montierten Zustand der Büchse in die Stabilität verleihende Metallarmierung ein, das Außengewinde des Bereichs größeren Durchmessers befindet sich im Eingriff mit dem vorgesetzten Kunststoffprofil.

Nachteilig ist bei dieser Büchse, daß sie durch das sich über die beiden Bereiche unterschiedlichen Durchmessers erstreckende Außenprofil relativ aufwendig in der Herstellung ist. Ferner haben Versuche gezeigt, daß die Montage dieser Büchse an dem Profil erschwert ist.

Der Erfindung liegt daher die Aufgabe zugrunde, eine gattungsgemäße Büchse derart weiterzubilden, daß sowohl ihre Herstellung, als auch ihre Montierbarkeit an einem Hohlprofil nochmals vereinfacht ist.

Diese Aufgabe wird durch die in Anspruch 1 wiedergegebene Erfindung gelöst.

Überraschenderweise hat sich gezeigt, daß die Büchse auch dann zur Übertragung der von einem Beschlagteil eingeleiteten Kräfte in das Profil geeignet ist, wenn lediglich der Bereich kleineren Durchmessers ein Außengewinde aufweist, der Bereich größeren Durchmessers hingegen zur Ausbildung eines Paßsitzes mit dem vorgesetzten Profilteil geeignet ist.

Der mit der Herstellung des Außengewindes im Bereich des größeren Durchmessers verbundene Aufwand entfällt völlig. Auch ist die Montierbarkeit der Büchse wesentlich vereinfacht, da lediglich bei ihrer Montage dafür gesorgt werden muß, daß das Außengewinde des Bereichs kleineren Durchmessers mit einer entsprechenden Lochung in dem Hohlprofil in Eingriff gebracht wird.

Der Bereich größeren Durchmessers weist bei der erfindungsgemäßen Büchse im einfachsten Falle eine zylindrische Gestalt auf. Es ist jedoch ebenfalls denkbar, von der Zylinderform abweichende Gestaltungen vorzusehen. So könnte am beschlagteilseitigen Ende beispielsweise eine Umfangsverdickung vorgesehen sein, um so einen Preßsitz zwischen der Büchse und dem vorgesetzten Profilteil bei vollständig eingeschraubter Büchse zu bewirken.

Das Einführen der Büchse in die dafür vorgesehenen Lochungen in dem Hohlprofil wird erleichtert, wenn zwischen den Bereichen kleineren und größeren Durchmessers eine Schrägfläche vorgesehen ist.

Diese Schrägfläche kann einen konischen Ansatz umfassen.

Insbesondere geeignet für die Befestigung eines Beschlagteils an einem mit einem vorgesetzten Profilteil versehenen Hohlprofil, das metallarmiert ist, ist die Büchse dann, wenn die Flankenform des Außengewindes an die Metall-Kunststoff-Paarung angepaßt ist.

Weitere Einzelheiten, Merkmale und Vorteile der vorliegenden Erfindung ergeben sich aus der unten mit Bezug zu der Zeichnung angegebenen Beschreibung. Die Figur zeigt einen Horizontalschnitt durch einen Türrahmen mit einem daran mit Hilfe einer Ausführungsform der erfindungsgemäßen Büchse befestigten Beschlagteil, teilweise im Schnitt.

Gemäß der Figur soll an einem feststehenden Rahmen 1 mittels eines nur angedeuteten Bandes 2 ein nicht dargestellter Flügelrahmen - beispielsweise ein Türrahmen - schwenkbar gelagert werden. Das Band 2 umfaßt einen das an dem feststehenden Rahmen 1 anzubringende Beschlagteil 3 bildenden Bandlappen, der mittels einer Schraube 4, die mit ihrem Kopf 5 in einer geeigneten Ausnehmung 6 des Beschlagteils sitzt, an dem Rahmen 1 befestigt werden soll.

Der Rahmen 3 umfaßt ein Hohlprofil 7, dem auf der Wetterseite ein im wesentlichen flacher Profilteil 10 vorgelagert ist, der gegenüber der dem Beschlagteil 3 zugewandten inneren Wandung 11 des Hohlprofils 7 einen Abstand 12 beläßt, der in diesem Fall aus zwei von einer Wandung 13 getrennten Kammern besteht. Den wetterseitigen Abschluß bildet eine Vorderwandung 14. Der Abstand 12 wird durch das Profilteil 10, das üblicherweise aus Kunststoff hergestellt ist, aufrechterhalten, so daß der Wärmeübergang zwischen dem vorderen, dem Wetter ausgesetzten Profilteil 10 und dem hieran angeformten Hohlprofil 7 verringert und eine sogenannte Kältebrücke vermieden wird.

Das Innere des aus Kunststoff hergestellten Hohlprofils 7 ist auf der dem Beschlagteil abgewandten Seite der Wandung 11 mit einer Metallarmierung 15 versehen, die zur Verstärkung des aus Kunststoff bestehenden Profils und zur Aufnahme der bei einer Befestigung des Beschlagteils 3 entstehenden Zug- und Haltekräfte dient.

Um die Kräfte der Befestigung des Beschlagteils 3 jedenfalls zu einem Teil über den Abstand 12 hinweg auf die Metallarmierung 15 zu übertragen, ist eine als Ganzes mit 20 bezeichnete Büchse vorgesehen. Sie weist einen Bereich 21 kleineren und einen Bereich 22 größeren Durchmessers auf. Der Bereich 21 kleineren Durchmessers ist mit einem Außengewinde 23 versehen, dessen Flankenform an die Metall-Kunststoff-Paarung des Hohlprofils 7 und der Metallarmierung 15 angepaßt ist und durch Einschrauben in eine geeignete Lochung 24 sowohl mit dem Hohlprofil 7, als auch mit der Metallarmierung 15 sich in Eingriff befindet.

Zwischen den Bereichen 21 und 22 ist eine Schrägfläche 27 vorgesehen, so daß der Bereich 22 größeren Durchmessers sich selbst in den Lochungen 16, 17 zentriert.

Der Bereich 22 größeren Durchmessers weist eine zylindrische Oberfläche auf, deren Durchmesser so auf in den Wandungen 13 und 14 des vorgesetzten Profilteils 10 vorgesehenen Lochungen 16, 17 abgestimmt ist, daß der Bereich 22 mit den Wandungen 13 oder 14 einen Paßsitz ausbildet.

Zur Montage der Büchse 20 in dem Rahmen 1 werden zunächst die Lochungen 16, 17 und 24 an gewünschten Stellen des Hohlprofils angebracht. Anschließend wird die Büchse 20 mit einem geeigneten Werkzeug, welches beispielsweise in einen in der Zeichnung an der dem Beschlagteil 3 zugewandten Seite eingearbeiteten, in der Zeichnung nicht erkennbaren Schlitz eingreift, mit dem Außengewinde 23 in die Lochung 24 soweit eingeschraubt, bis die Stirnseite 25 mit der Vorderseite des Profils 10 bündig abschließt.

Anschließend wird das Beschlagteil 3 mittels der Schraube 6 befestigt, indem diese in einem zentrische Gewindebohrung 26 in dem Bereich 22 der Büchse 20 eingeschraubt wird.

### BEZUGSZEICHENLISTE

- 1: Rahmen
- 2: Band
- 3: Beschlagteil
- 4: Schraube
- 5: Kopf
- 6: Ausnehmung
- 7: Hohlprofil
- 10: Profilteil
- 11: Wandung
- 12: Abstand
- 13: Wandung
- 14: Vorderwandung
- 15: Metallarmierung
- 16: Lochung
- 17: Lochung
- 20: Büchse
- 21: Bereich
- 22: Bereich
- 23: Außengewinde
- 24: Lochung
- 25: Stirnseite
- 26: Gewindebohrung
- 27: Schrägfläche

## Patentansprüche

1. Büchse für die Befestigung eines Beschlagteils (3) an einem mit einem vorgesetzten Profilteil (10) versehenen Hohlprofil (7) mittels eines das Beschlagteil (3) durchgreifenden Befestigungsmittels, vorzugsweise einer Schraube (6),
wobei zwischen dem die Auflagefläche des Beschlagteils (3) bildenden Profilteil (10) und der Wandung (11) des Hohlprofils (7) ein Zwischenraum (12) besteht, wobei die Büchse (20) mit einer axialen Anlagefläche vom Hohlprofil in Richtung gegen das Beschlagteil (3) gerichtet anliegt,
wobei die Büchse (20) den Zwischenraum (12) durchgreift,
wobei die Büchse (20) zwei Bereiche (21, 22) unterschiedlichen Durchmessers aufweist, wobei der Bereich (21) kleineren Durchmessers mit einem Außengewinde (23) versehen ist, das zum Eingriff in eine Lochung (24) in dem Hohlprofil (7) geeignet ist,
**dadurch gekennzeichnet,**
**daß** der Bereich (22) größeren Durchmessers der Büchse (20) derart ausgebildet ist, daß er zur Ausbildung eines Paßsitzes in zumindest einer Lochung (16, 17) in dem vorgesetzten Profilteil (10) geeignet ist.

2. Büchse nach Anspruch 1, **dadurch gekennzeichnet, daß** zwischen den Bereichen (21, 22) kleineren und größeren Durchmessers eine Schrägfläche (27) vorgesehen ist.

3. Büchse nach Anspruch 2, **dadurch gekennzeichnet, daß** die Schrägfläche (27) einen konischen Ansatz umfaßt.

4. Büchse nach einem der Ansprüche 1 bis 3, insbesondere für die Befestigung eines Beschlagteils (3) an einem mit einem vorgesetzten Profilteil (10) versehenen Hohlprofil (7), das eine Metallarmierung (15) aufweist, **dadurch gekennzeichnet, daß** die Flankenform des Außengewindes (23) an die Metall-Kunststoff-Paarung angepaßt ist.
